# FASCICULE DE BREVET EUROPEEN

(11) **EP 1 072 857 B1**
(45) Date de publication et mention de la délivrance du brevet: **21.08.2002**
(21) Numéro de dépôt: 00401873.5
(22) Date de dépôt: 30.06.2000
(51) Int. Cl.: F41A 25/22

(54) **Système de guidage pour la masse reculante d'une artillerie**
Führungssystem für rücklaufende Masse eines Geschützes
Guidance system for the recoiling mass of an artillery gun

(30) Priorité: 26.07.1999 FR 9909665
(43) Date de publication de la demande: 31.01.2001
(73) Titulaire: GIAT INDUSTRIES, 78000 Versailles (FR)
(72) Inventeur: Soulaigre, Gérard, 18570 La Chapelle Saint Ursin (FR)
(74) Mandataire: Célanie, Christian

(56) Documents cités:
- CH-A- 26 016
- GB-A- 2 237 622
- US-A- 5 703 318

## Description

Le domaine technique de la présente invention est celui des systèmes de guidage d'une masse reculante d'une artillerie par rapport à son berceau.

On sait que les artilleries sont animées d'un mouvement de recul et retour en batterie à chaque tir de munition par rapport au berceau sur lequel elles sont montées. Ce montage se retrouve dans une artillerie montée en tourelle ou dans une artillerie de campagne. La masse reculante est globalement constituée du canon prolongé par le manchon de culasse. Cette masse est montée coulissante par rapport au berceau et elle est freinée par exemple par des freins hydrauliques. Dans ce cas, le berceau est équipé de deux glissières et la masse reculante est solidaire d'un traîneau équipé de patins qui coulissent par rapport aux glissières. On connaît des systèmes dans lesquels la liaison traîneau/glissière est réalisée à l'aide d'un patin solidaire de la glissière par un pion et coulissant dans une rainure du traîneau. Dans cette configuration, le jeu latéral entre le traîneau et les deux glissières n'est pas maîtrisé et de plus s'accroît avec l'usure.

Le brevet CH-26013 (base pour le préambule de la revendicaion 1) décrit un système d'arme comprenant un tube monté coulissant sur une glissière incorporant un frein de recul. La glissière présente un profil rectangulaire qui reçoit une patte de forme complémentaire solidaire du tube. Dans cette réalisation, c'est le tube qui coulisse par rapport au patin qu'il surmonte et il n'est pas possible de prévoir un réglage du jeu.

Le brevet GB-2 237 622 décrit un dispositif de guidage d'un tube d'arme permettant d'interdire le relèvement du tube lors du tir. Ce guidage comprend quatre rainures aménagées dans le tourillon et recevant des languettes solidaires du tube. Le tube est donc inséré dans le tourillon, ce qui interdit à priori toute possibilité de réglage du jeu entre ce tube et son tourillon. De plus, la notion de berceau est totalement exclue dans ce type de montage.

Le but de la présente invention est de pallier cet inconvénient en proposant un nouveau système de guidage d'une masse reculante par rapport à des glissières permettant de supprimer et rattraper le jeu latéral entre la glissière et le traîneau.

L'invention a donc pour objet un système de guidage de la masse reculante d'une artillerie par rapport à son berceau, la masse reculante étant équipée d'un traîneau coulissant par rapport à des patins, le traîneau étant muni d'un rail incorporant une rainure dans laquelle est disposé le patin de manière coulissante, la rainure ayant un profil interdisant l'extraction latérale du patin hors de celle-ci, caractérisé en ce que les patins sont fixés à deux glissières latérales, chaque patin étant lui-même solidaire d'un support fixé à chaque glissière, le support du patin étant fixé par vissage à la glissière par l'intermédiaire d'un écrou vissé sur le support, le jeu (d) séparant le patin de la glissière étant réglable.

Selon une première caractéristique, le patin présente deux paires de portées délimitant chacune un V en vis à vis et la rainure présente une forme complémentaire du profil du patin en comportant deux paires de portées complémentaires délimitant chacune un V en vis à vis.

Avantageusement, l'écrou est maintenu par une rondelle d'arrêt, permettant un réglage par vissage du jeu (d) entre le patin et la glissière.

Préférentiellement, le patin est réalisé en bronze, est de forme sensiblement parallélépipédique et comporte un chanfrein arrière destiné à faciliter la mise en place de la masse reculante sur les glissières.

Selon une autre caractéristique, le patin comporte un orifice sensiblement rectangulaire et un lamage également de forme rectangulaire, orifice et lamage ayant même largeur et les milieux de leurs longueurs confondus.

Selon encore une autre caractéristique, le support comporte un axe cylindrique muni d'un filetage destiné à recevoir l'écrou et d'une encoche destinée à permettre l'arrêt en rotation de la rondelle.

Avantageusement le support comporte deux portées cylindriques tronquées tangentiellement par deux méplats et destinées à coopérer en s'ajustant respectivement à l'intérieur du lamage et de l'orifice.

Selon une autre caractéristique, la glissière comporte un alésage destiné à recevoir l'axe cylindrique du support et une rainure longitudinale disposée en regard des méplats de la portée cylindrique du support et aménageant un jeu entre méplats et glissière.

Avantageusement, le support peut osciller autour de l'axe par rapport à la glissière, l'ajustement entre l'alésage de la glissière et l'axe du support de patin étant glissant.

Un tout premier avantage de l'invention réside dans le fait que le positionnement latéral du traîneau par rapport aux glissières est tout à fait maîtrisé. Il en résulte une fidélité du positionnement de rentrée en batterie de la masse reculante à chaque tir.

Un autre avantage réside dans le fait que le système permet un rattrapage du jeu introduit par l'usure.

Un autre avantage réside dans l'absence de déformation par écartement des glissières.

Un autre avantage réside dans le fait que l'usure des patins est uniforme.

Un autre avantage réside dans le fait que le système permet la déformation du traîneau lors du tir.

D'autres caractéristiques, détails et avantages de l'invention ressortiront plus clairement à la lecture du complément de description qui va suivre de modes de réalisation en relation avec des dessins sur lesquels :
- la figure 1 est une coupe montrant la liaison glissière/traîneau dans une réalisation connue,
- la figure 2 est une vue latérale du traîneau selon l'invention,
- la figure 3 est une vue selon la direction D de la figure 2 montrant un traîneau équipé du système selon l'invention,
- la figure 4 est une coupe partielle montrant la liaison traîneau/glissière,
- la figure 5 est une vue latérale d'un patin,
- la figure 6 est une coupe d'un patin selon la ligne AA de la figure 5,
- la figure 7 est une vue de coté d'un support de patin,
- la figure 8 est une vue d'un support de patin selon la direction E de la figure 7.

Comme indiqué précédemment, la masse reculante d'une artillerie est animée d'un mouvement de va-et-vient par rapport au berceau et sur la figure 1 on a représenté une réalisation classique où l'on a partiellement représenté un traîneau 1 destiné à recevoir le tube de l'arme (non représenté). Le traîneau est muni d'une rainure 2 qui reçoit un patin 4 rendu solidaire de la glissière 3 par un pion 5. Dans cette configuration, il n'est pas possible de régler la valeur du jeu J entre le patin 4 et la rainure 2. L'usure inévitable du patin entraînera une modification de ce jeu qui ne pourra être rattrapé. Il en résultera une imprécision du positionnement de la masse reculante par rapport au berceau.

Sur la figure 3, on a représenté aux fins de compréhension de l'invention une vue d'un traîneau 15, selon l'invention, entourant le tube de l'arme M (non représenté) et muni de passages P1-P4 destinés à recevoir les freins hydrauliques de la masse reculante. De façon connue, la masse reculante comporte un traîneau muni selon l'invention de deux entailles 16 symétriques dans lesquelles un rail 17 est fixé par l'intermédiaire de vis 18. Chaque rail 17 est muni d'une rainure 19.

La figure 2 représente une vue' latérale du montage du traîneau 15. Le traîneau est constitué d'une partie avant 15a et d'une partie arrière 15b reliées par les rails 17. Le tube de l'arme n'est pas représenté.

Sur la figure 3, on voit que la rainure 19 présente un profil de guidage comportant deux V. Cette rainure constitue une cage dans laquelle le patin introduit est emprisonné et son extraction interdite. En section radiale, la rainure 19 présente sur la figure deux paires de portées (20a, 21a) et (20b, 21b) délimitant chacune un V en vis-à-vis. Bien entendu, on pourrait adopter dans la mise en oeuvre du système selon l'invention toute forme équivalente pourvu que celle-ci permette l'emprisonnement du patin.

La figure 4 représente une coupe transversale partielle du montage du traîneau par rapport à sa glissière 10. Chaque glissière supporte un patin 22 fixé à celle-ci par un support 23 fixé à la partie massive 14 de la glissière par l'intermédiaire d'un écrou 24 vissé sur le support 23 et maintenu par une rondelle d'arrêt 25. Chaque patin 22 est réalisé préférentiellement en bronze.

Les figures 5 et 6 représentent le patin 22, dont la forme est sensiblement parallélépipédique, présentant deux paires de portées (26a, 27a) et (26b, 27b) délimitant chacune un V en vis à vis. Les portées 26 et 27 sont avantageusement de forme complémentaire aux portées 20 et 21 de la rainure 19 de chaque rail 17. Ainsi, lorsque le patin 22 est introduit dans la rainure 19, il est emprisonné dans celle-ci et son extraction latérale en est impossible. Le patin comporte un orifice 31 sensiblement rectangulaire et un lamage 32 également de forme rectangulaire, orifice et lamage ayant même largeur et les milieux de leurs longueurs confondus. Le patin 22 présente également un chanfrein arrière 33 destiné à faciliter la mise en place de la masse reculante sur les glissières 10.

Les figures 7 et 8 représentent le support 23 du patin 22. Il comporte un axe cylindrique 28 muni d'un filetage 29 destiné à recevoir l'écrou 24 et d'une encoche 30 destinée à permettre l'arrêt en rotation de la rondelle 25. Le support 23 comporte deux portées cylindriques 33 et 34 tronquées tangentiellement par deux méplats 35 et 36. Ces deux portées tronquées 33 et 34 sont destinées à coopérer en s'ajustant respectivement à l'intérieur du lamage 32 et de l'orifice 31, comme représenté à la figure 4. Pour se faire, la largeur m entre les deux méplats est sensiblement égale à la largeur commune 1 de l'orifice 31 et du lamage 32 et le diamètre de la portée 33 est sensiblement égal à la longueur L2 du lamage 32 et le diamètre de la portée 34 est sensiblement égal à la longueur L1 de l'orifice 31.

En référence à la figure 4, on voit que lorsque le patin 22 est fixé au support 23, le serrage de l'écrou 24 provoque le rapprochement du traîneau 15 de la glissière 10. Il persiste un jeu (d) entre patin et glissière qui sera avantageusement identique pour les deux glissières.

Sur la figure, on a représenté un patin 22 épousant la forme de la rainure 19, c'est-à-dire une forme de V renversé en section s'appliquant sur les portées 20 et 21 en vis-à-vis du rail 17 du traîneau, forme complémentaire du profil de la rainure 19. Le glissement du patin 22 dans la rainure 19 du rail 17 se fait alors sans jeu latéral du traîneau par rapport à la glissière, ce qui conduit à une fidélité de positionnement de rentrée en batterie.

On comprend que la structure selon l'invention ne permet pas un écartement des glissières.

Le jeu pourra permettre de compenser l'usure du patin au fur et à mesure de son frottement dans la rainure 19, par un nouveau serrage de l'écrou 24.

L'usure des patins 22 au fur et à mesure de leur frottement dans les rainures 19 peut être facilement rattrapée par simple serrage de l'écrou 24, et ceci symétriquement par rapport aux glissières et/ou au traîneau. Le jeu (d) entre patins et glissières permet de compenser cette usure.

Sur la figure 4, on voit que la glissière 10 comporte un alésage 37 destiné à recevoir l'axe cylindrique 28 du support 23 de patin et également une rainure longitudinale 38 disposée en regard des méplats 35, 36 de la portée cylindrique 34 du support 23 et aménageant un jeu entre méplats et glissière. L'ajustement entre l'alésage 37 de la glissière et l'axe 28 du support de patin étant glissant, lors du recul et du retour en batterie de la masse reculante pendant un tir, le patin 22 et le support 23 peuvent osciller autour de l'axe 28 par rapport à la glissière 10. Cela permet de compenser la déformation du traîneau engendrée par le couple de dévirage lors du tir et également de faciliter l'intégration de la masse reculante sur les glissières. Cette oscillation des patins permet aussi de garantir une usure sensiblement uniforme de ceux-ci sur toute leur longueur. Les rainures 19 du traîneau glissent lors du recul sur les patins donnant à ces derniers un positionnement angulaire optimal du patin par rapport à la glissière. On compense ainsi les déformations du traîneau en répartissant à chaque fois l'usure sur toute la longueur des patins. Il en résulte une durée de vie supérieure pour le système de guidage.

La déformation du traîneau est limitée par la rainure longitudinale 38 dont les flancs servent de butées aux méplats 35, 36 de la portée 34 du support 23 en limitant l'angle de rotation du support de patin par rapport à la glissière 10.

## Revendications

1. Système de guidage de la masse reculante d'une artillerie par rapport à son berceau, la masse reculante étant équipée d'un traîneau (15) coulissant par rapport à des patins (22), le traîneau (15) étant muni d'un rail (17) incorporant une rainure (19) dans laquelle est disposé le patin (22) de manière coulissante, la rainure (19) ayant un profil interdisant l'extraction latérale du patin hors de celle-ci, **caractérisé en ce que** les patins (22) sont fixés à deux glissières latérales (10), chaque patin étant lui-même solidaire d'un support (23) fixé à chaque glissière (10), le support (23) du patin étant fixé par vissage à la glissière (10) par l'intermédiaire d'un écrou (24) vissé sur le support (23), le jeu (d) séparant le patin (22) de la glissière (10) étant réglable.

2. Système de guidage selon la revendication 1, **caractérisé en ce que** le patin (22) présente deux paires de portées (26a, 27a, 26b, 27b) délimitant chacune un V en vis à vis.

3. Système de guidage selon la revendication 2, **caractérisé en ce que** la rainure (19) présente une forme complémentaire du profil du patin (22) en comportant deux paires de portées (20a, 21a, 20b, 21b) complémentaires délimitant chacune un V en vis à vis.

4. Système de guidage selon la revendication 1, **caractérisé en ce que** l'écrou (24) est maintenu par une rondelle d'arrêt (25), permettant un réglage par vissage du jeu (d) entre le patin et la glissière.

5. Système de guidage selon l'une quelconque des revendications précédentes, **caractérisé en ce que** le patin (22) est réalisé en bronze.

6. Système de guidage selon l'une quelconque des revendications précédentes, **caractérisé en ce que** le patin (22) est de forme sensiblement parallélépipédique et comporte un chanfrein arrière (33) destiné à faciliter la mise en place de la masse reculante sur les glissières (10).

7. Système de guidage selon la revendication 6, **caractérisé en ce que** le patin (22) comporte un orifice (31) sensiblement rectangulaire et un lamage (32) également de forme rectangulaire, orifice et lamage ayant même largeur et les milieux de leurs longueurs confondus.

8. Système de guidage selon l'une quelconque des revendications 4 à 7, **caractérisé en ce que** le support (23) comporte un axe cylindrique (28) muni d'un filetage (29) destiné à recevoir l'écrou (24) et d'une encoche (30) destinée à permettre l'arrêt en rotation de la rondelle (25).

9. Système de guidage selon l'une des revendications 7 ou 8, **caractérisé en ce que** le support (23) comporte deux portées cylindriques (33) et (34) tronquées tangentiellement par deux méplats (35) et (36) et destinées à coopérer en s'ajustant respectivement à l'intérieur du lamage (32) et de l'orifice (31).

10. Système de guidage selon la revendication 9, **caractérisé en ce que** la glissière (10) comporte un alésage (37) destiné à recevoir l'axe cylindrique (28) du support (23) et une rainure longitudinale (38) disposée en regard des méplats (35, 36) de la portée cylindrique (34) du support (23) et aménageant un jeu entre méplats et glissière.

11. Système de guidage selon la revendication 10, **caractérisé en ce que** le support (23) peut osciller autour de l'axe (28) par rapport à la glissière (10), l'ajustement entre l'alésage (37) de la glissière et l'axe (28) du support de patin étant glissant.

## Patentansprüche

1. Führungssystem zwischen rückfahrender Masse eines Geschützes und der Rohrwiege, wobei die rückfahrende Masse mit einem gegenüber den Gleitschuhen (22) gleitenden Schlitten (15) ausgerüstet ist, wobei der Schlitten (15) eine Leiste (17) mit einer Nut (19) trägt, in welcher der Gleitschuh (22) gleitet, wobei die Nut (19) ein Profil hat, welches seitliches Herausziehen des Gleitschuhs untersagt, **dadurch gekennzeichnet, dass** die Gleitschuhe (22) auf zwei seitlichen Gleitbahnen (10) befestigt sind, wobei jeder Gleitschuh seinerseits mit einem auf jeder Gleitbahn (10) befestigten Support (23) solidarisch ist und der Support (23) des Gleitschuhs auf die Gleitbahn (10) mittels einer auf den Support (23) geschraubten Mutter (24) geschraubt wird, und das Spiel (d) zwischen Gleitschuh (22) und -bahn (10) einstellbar ist.

2. Führungssystem nach Anspruch 1, **dadurch gekennzeichnet, dass** der Gleitschuh (22) zwei Paar sich gegenüber liegenden Tragflächen (26a, 27a, 26b, 27b) in V-Form besitzt.

3. Führungssystem nach Anspruch 2, **dadurch gekennzeichnet, dass** die Nut (19) gleicher Weise ein entsprechendes Profil des Gleitschuhs (22) aufweist, mit zwei Paar sich gegenüber liegenden Tragflächen (20a, 21a, 20b, 21b) ebenfalls in V-Form.

4. Führungssystem nach Anspruch 1, **dadurch gekennzeichnet, dass** die Mutter (24) von einer Sicherungsscheibe (25) gehalten wird und erlaubt die Einstellung des Spiels (d) zwischen Gleitschuh und -bahn.

5. Führungssystem nach irgendeinem der vorgenannten Ansprüche, **dadurch gekennzeichnet, dass** der Gleitschuh (22) in Bronze gefertigt ist.

6. Führungssystem nach irgendeinem der vorgenannten Ansprüche, **dadurch gekennzeichnet, dass** der Gleitschuh (22) merklich Quaderform besitzt und eine Fase (33) hinten trägt, dazu bestimmt, das Einfädeln der rückfahrenden Masse in die Gleitbahnen (10) zu erleichtern.

7. Führungssystem nach Anspruch 6, **dadurch gekennzeichnet, dass** der Gleitschuh (22) eine merklich rechteckige Öffnung (31) und eine gleichfalls rechteckige Senkung (32) besitzt, wobei Öffnung und Senkung gleiche Breite und gemeinsame Mitte in der Längsachse haben.

8. Führungssystem nach irgendeinem der Ansprüche 4 bis 7, **dadurch gekennzeichnet, dass** der Support (23) einen zylindrischen Zapfen (28) mit Schraubgewinde (29) zur Aufnahme der Mutter (24) und eine Vertiefung (30) zur Verhinderung des Rotierens der Sicherungsscheibe (25) besitzt.

9. Führungssystem nach einem der Ansprüche 7 oder 8, **dadurch gekennzeichnet, dass** der Support (23) zwei konzentrische Zylindersegmente (33) und (34) besitzt, seitlich begrenzt durch zwei Abflachungen (35) und (36), die zu kooperieren bestimmt sind, indem sie dem Innern der Öffnung (31) und der Senkung (32) angepasst werden.

10. Führungssystem nach Anspruch 9, **dadurch gekennzeichnet, dass** die Gleitbahn (10) eine Bohrung (37) zur Aufnahme des zylindrischen Zapfens (28) des Supports (23) sowie eine den Abflachungen (35, 36) des Zylindersegments (34) des Supports (23) gegenüberliegende Längsnut (38) mit Spiel zwischen den Abflachungen und der Gleitbahn besitzt.

11. Führungssystem nach Anspruch 10, **dadurch gekennzeichnet, dass** der Support (23) gegenüber der Gleitbahn (10) um den Zapfen (28) oszillieren kann, die Passung zwischen der Bohrung (37) der Gleitbahn (10) und dem Zapfen (28) des Supports der Gleitschuh gleitend ist.

## Claims

1. A guide system for the recoiling mass of a gun relative to its cradle, the recoiling mass comprising a carrier (15) sliding on sliders (22), the carrier (15) comprising at least one rail (17) incorporating a groove (19) in which the slider (22) is disposed, the groove (19) having a shape preventing the slider from being extracted from it, **characterised in that** the sliders (22) are attached to two lateral slides (10), each slider being attached to a support (23) fastened to each slide (10), the support (23) of slider being fastened to the slide (10) by a nut (24) screwed onto the support (23), the play (d) between the slider (22) and the slide (10) being adjustable.

2. The guide system according to claim 1, **characterised in that** the slider (22) comprises two pairs of faces (26a, 27a, 26b, 27b) each forming a V opposite each other.

3. The guide system according to claim 2, **characterised in that** the groove (19) has a shape invertedly matching the shape of the slider (22) and having two pairs of matching faces (20a, 21a, 20b, 21b) each forming a V opposite each other.

4. The guide system according to claim 1, **characterised in that** the nut (24) is held by a lock washer (25) enabling the play (d) between the slider and the slide to be adjusted by screwing.

5. The guide system according to anyone of previous claims, **characterised in that** the slider (22) is made of bronze.

6. The guide system according to anyone of previous claims, **characterized in that** the slider (22) is substantially parallelepipedic in shape and has a rear bevel (33) designed to facilitate placement of the recoiling mass on the slides (10).

7. The guide system according to anyone of previous claims, **characterised in that** the slider (22) has a substantially rectangular orifice (31) and a counterbore (32) also rectangular in shape, the orifice and the counterbore having the same width and the centres of their lengths being the same.

8. The guide system according to anyone of claim 4 to 7, **characterised in that** the support (23) has a cylindrical shaft (28) provided with a threaded (29) design to receive a nut (24) and further having a notch (30) designed to lock a washer (25) rotationally.

9. The guide system according to claim 7 or 8, **characterised in that** the support (23) has two cylindrical faces (33, 34) tangentially truncated by two flats (35, 36) and designed to cooperate by fitting on the inside of counterbore (32) and orifice (31), respectively.

10. The guide system according to claim 9, **characterised in that** the slide (10) has a bore (37) designed to receive a cylindrical shaft (28) of the support (23) and a longitudinal groove (38) disposed opposite the flats (35,36) of the cylindrical face (34) of the support (23) providing play between the flats and the slide.

11. The guide system according to claim 10, **characterised in that** the support (23) can oscillate around the shaft (28) relative to the slide (10), and the fit between bore (37) of the slide and the shaft (28) of the slider support is a sliding fit.
